# FASCICULE DE BREVET EUROPEEN

(11) **EP 2 138 224 B1**
(45) Date de publication et mention de la délivrance du brevet: **24.08.2011**
(21) Numéro de dépôt: 09305489.8
(22) Date de dépôt: 28.05.2009
(51) Int. Cl.: B01F 13/08

(54) **Organe d'agitation d'un milieu liquide et agitateur magnétique mettant en oeuvre un tel organe**
Rührorgan für flüssiges Milieu und Magnetrührwerk, bei dem dieses Organ zum Einsatz kommt
Unit for agitating a liquid medium and magnetic agitator implementing such a unit

(30) Priorité: 26.06.2008 FR 0854296
(43) Date de publication de la demande: 30.12.2009
(73) Titulaire: Grayel, Patrice, 69440 Taluyers (FR)
(72) Inventeur: Grayel, Patrice, 69440 Taluyers (FR)
(74) Mandataire: Vuillermoz, Bruno

(56) Documents cités:
- EP-A- 1 731 217
- JP-A- 63 031 528
- US-A- 4 162 855
- US-A- 4 653 519

## Description

### DOMAINE DE L'INVENTION

L'invention concerne un organe d'agitation d'un milieu liquide, ledit organe étant pourvu de propriétés magnétiques. Elle vise également un agitateur magnétique mettant en oeuvre un tel organe.

L'invention trouve tout particulièrement application dans le domaine de la pharmacie, de l'agroalimentaire, de la chimie et de l'industrie nucléaire.

### ETAT DE LA TECHNIQUE

La mise en oeuvre d'agitateur magnétique, dans les domaines précités, est largement connue. On a par exemple décrit dans le document FR-2 336 052 un tel agitateur magnétique. Celui-ci est fondamentalement constitué d'un corps magnétique, de forme générale cylindrique, muni d'aimants permanents orientés de telle sorte à présenter au moins deux pôles magnétiques opposés de part et d'autre de son axe de rotation géométrique, soumis à un champ magnétique tournant appliqué à l'extérieur du récipient non magnétique recevant le milieu liquide à agiter et le corps magnétique en question.

Ces corps magnétiques sont traditionnellement constitués d'un insert magnétique noyé dans du PTFE (tel que par exemple le Téflon^{®}). Le choix du PTFE est inhérent au frottement dudit agitateur sur le fond du récipient recevant le milieu à agiter. Nonobstant les qualités connues de faible résistance au frottement du PTFE, l'expérience démontre cependant qu'en raison des grandes vitesses de rotation traditionnellement imprimées au corps magnétique en question, on observe une usure du PTFE susceptible notamment d'induire des phénomènes de relargage de très fines particules de PTFE dans le milieu à agiter et, s'agissant par exemple du domaine pharmaceutique, dans le principe actif. Ces phénomènes de relargage sont rédhibitoires tant pour ce domaine particulier que dans celui de l'agroalimentaire.

Au surplus, la rotation du corps magnétique au fond du récipient engendre également l'usure dudit récipient lorsque, par exemple, celui-ci est réalisé, comme c'est le cas le plus souvent, dans le domaine pharmaceutique ou agroalimentaire, en acier inoxydable.

On connaît également des corps magnétiques constitués d'un insert magnétique intégré dans une enveloppe réalisée elle-même en acier inoxydable. Les phénomènes d'usure du récipient sont, dans cette hypothèse, aggravés par rapport à la mise en oeuvre de corps magnétique enveloppant le PTFE. Au surplus, on observe là aussi des phénomènes de relargage de particules d'acier inoxydable, tout aussi rédhibitoires.

On a décrit dans le document US 4 162 855 un organe d'agitation comportant un élément magnétique du type précité, dont l'axe de rotation est reçu au niveau de ses deux extrémités au niveau de flasques parallèles entre eux et solidarisés l'un à l'autre.

L'objectif visé par la présente invention est de s'affranchir des inconvénients précités, outre d'optimiser l'efficacité du mélange, y compris pour des liquides de viscosité relativement élevée.

### EXPOSE DE L'INVENTION

L'invention propose donc un organe d'agitation d'un milieu liquide intégrant ou comportant un élément magnétique destiné à être positionné au fond d'un récipient non magnétique recevant le milieu liquide à agiter, et à assurer l'agitation dudit milieu par rotation sur lui-même sous l'action d'un champ magnétique tournant autour d'un axe vertical généré par une source disposée sous ledit récipient.

L'organe d'agitation est muni d'un axe vertical de rotation dont les deux extrémités sont reçues au niveau de deux flasques parallèles entre eux et solidarisés l'un à l'autre, le flasque inférieur reposant sur le fond dudit récipient. Les deux flasques présentent chacun des méplats destinés à être parallèles l'un à l'autre deux à deux lorsque les deux flasques sont assemblés, et destinés à favoriser le stockage de l'ensemble constitué par lesdits flasques et l'élément magnétique sur sa tranche, lorsque l'organe d'agitation n'est pas en utilisation.

En d'autres termes, l'invention consiste à mettre en oeuvre le principe de l'agitation magnétique, bien connu en soi, mais dans lequel le barreau magnétique ou organe d'agitation n'est pas en contact avec le fond de la cuve et tourne, sous l'action du champ magnétique extérieur librement et quasiment sans frottement, et à favoriser le stockage dudit organe d'agitation, ou dans cette hypothèse, de réduire l'encombrement généré.

Selon l'invention, le flasque inférieur comporte sur sa face destinée à venir au contact du fond du récipient des patins réalisés en PTFE, et ce dans le souci d'éviter le contact direct entre le flasque inférieur et le fond du récipient.

Selon une autre caractéristique de l'invention, le flasque inférieur et le flasque supérieur sont solidarisés entre eux au moyen de trois entretoises périphériques, cette solidarisation étant réversible. A cet effet, le flasque supérieur est muni de lumières traversantes, destinées à coopérer avec l'extrémité supérieure desdites entretoises, lesdites lumières présentant un point de blocage réversible afin d'assurer la stabilité de l'ensemble lors de l'utilisation.

Selon une autre caractéristique avantageuse de l'invention, l'axe vertical de rotation de l'élément d'agitation est reçu au niveau de paliers ménagés à l'intérieur respectivement du flasque inférieur et du flasque supérieur, avantageusement réalisés en PEEK (PolyEthylEtherKetone).

Selon une autre caractéristique de l'invention, l'élément magnétique n'est pas parallélépipédique mais présente des extensions sensiblement verticales, s'étendant à partir des parois latérales le définissant, symétriques l'une de l'autre par rapport à l'axe de rotation vertical.

Selon une autre forme de réalisation de l'invention, l'élément d'agitation est sensiblement en forme de croix et présente là encore des extensions verticales symétriques deux à deux par rapport à l'axe de rotation vertical dudit élément.

L'invention concerne également un agitateur magnétique mettant en oeuvre un tel organe d'agitation.

### BREVE DESCRIPTION DES FIGURES

La manière dont l'invention peut être réalisée et les avantages qui en découlent ressortiront mieux des exemples de réalisation qui suivent, donnés à titre indicatif et non limitatif, à l'appui des figures annexées.
La figure 1 est une représentation schématique en perspective de l'organe d'agitation conforme à l'invention.
La figure2 est une représentation en éclaté de l'organe d'agitation de la figure 1.
La figure 3 est une vue de dessus d'une autre forme de réalisation de l'invention.
La figure 4 est une représentation schématique en perspective d'une variante du barreau magnétique de l'invention, dont la figure 5 est une vue de dessus et la figure 6 est une vue en section.
La figure 7 est une représentation schématique du dessus d'une autre invention du barreau de l'invention et la figure 8 est une vue en section.
La figure 9 est une vue schématique de dessus d'une autre variante du barreau de l'invention.

### DESCRIPTION DETAILLEE DE L'INVENTION

On a représenté en relation avec la figure 1 l'organe d'agitation conforme à l'invention. Fondamentalement, cet organe d'agitation est destiné à reposer sur le fond d'une cuve, par exemple réalisée en acier inoxydable, et donc réalisée en un matériau non magnétique, contenant un milieu liquide à agiter. Ladite cuve est placée sur une source générant un champ magnétique tournant. Ces caractéristiques étant connues en soi, elles n'ont donc pas été représentées sur les figures et ne seront donc pas davantage décrites en relation avec la présente invention.

L'organe d'agitation **1** de l'invention est donc en l'espèce constitué d'un barreau magnétique **2,** décrit plus en détail ultérieurement, susceptible de tourner sur lui-même en rotation autour d'un axe vertical **6** reçu à ses deux extrémités au niveau de deux flasques parallèles entre eux, respectivement un flasque inférieur 3 et un flasque supérieur **4.**

Ces deux flasques **3** et **4** sont solidarisés l'un à l'autre au moyen d'entretoises **5** verticales, en l'espèce trois, ménagées à leur périphérie.

En outre, et ainsi qu'on peut mieux l'observe sur la figure 2, chacun de ces flasques est sensiblement de forme circulaire, et définit un lieu de réception de l'axe vertical **6** du barreau **2,** ménagé en zone centrale par le biais d'axes radiaux **7.**

Selon une caractéristique de l'invention, à tout le moins le flasque inférieur **3** est muni de patins **8** réalisés en PTFE (Teflon^{®}), venant se clipser au niveau d'orifices traversants ménagés à cet effet au sein de la partie périphérique circulaire dudit flasque. Ce faisant, la cage de réception **1** du barreau magnétique **2** repose sur le fond de la cuve, non pas directement au niveau du flasque inférieur, mais par l'intermédiaire de tels patins, évitant ainsi tout risque de rayure dudit fond. Il convient de rappeler que la cage **1** est statique au fond de la cuve, seul le barreau magnétique **2** étant susceptible de tourner sur lui-même sous l'action du champ magnétique extérieur.

Ces flasques **3** et **4** sont par exemple réalisés en acier inoxydable, voire même de qualité alimentaire, et dans ce cas de type 316L.

Selon une autre caractéristique de l'invention, la solidarisation des deux flasques **3** et **4** entre eux est réversible. A cet effet, le flasque supérieur **4** est percé au niveau de sa périphérie de lumières traversantes **9,** destinées à recevoir l'extrémité supérieure libre **10** des entretoises 5 fixées quant à elles de manière définitive sur le flasque inférieur 3.

Ces extrémités supérieures **10** sont donc reçues au sein des lumières traversantes **9** et plus particulièrement au sein d'un orifice **11,** se prolongeant par une lumière sensiblement linéaire **12** après passage par un point de résistance **13** ménagé entre l'orifice **11** et la lumière **12.** Ce faisant, après insertion simultanée des extrémités supérieures **10** de chacune des trois entretoises **5** au niveau de l'orifice **11** correspondant, puis rotation du flasque supérieur **4** par rapport au flasque supérieur **3,** et forcement du point de résistance **13,** on vient réaliser la cage **1** constituant l'une des caractéristiques essentielles de l'invention., ladite cage étant stable et non susceptible de se désintégrer sous l'action de la rotation ou pour toute autre raison.

Selon l'invention, le barreau magnétique proprement dit **2** et plus particulièrement les deux extrémités de son axe vertical de rotation **6,** sont reçus au sein de paliers **14,** ménagés au niveau du logement **16** et **17** des flasques respectivement inférieur et supérieur. Ces paliers sont par exemple réalisés en PEEK. Il s'agit donc d'une pièce d'usure, réalisée en un matériau compatible sur le plan alimentaire.

Avantageusement et ainsi qu'on peut par exemple bien l'observer sur la figure 3, les deux flasques **3** et **4** ne sont pas rigoureusement circulaires, mais présentent chacun des méplats **18** destinés à être parallèles l'un à l'autre deux à deux lorsque les deux flasque sont assemblés. Ces méplats sont destinés à favoriser le stockage desdites cages 1 ainsi réalisées sur leur tranche, lorsque l'organe d'agitation n'est pas en utilisation ou favoriser leur transport, en leur conférant ainsi une stabilité relative.

Le barreau magnétique proprement dit **2** comporte en son sein un ou deux éléments magnétiques **19,** définissant au niveau des deux extrémités du barreau un pôle nord et un pôle sud, propres, de manière connue, à permettre la rotation effective du barreau sous l'action du champ magnétique extérieur tournant.

Cet élément magnétique est intégré dans une enveloppe, en l'espèce également réalisée en acier inoxydable avantageusement compatible alimentaire 316L.

On pourrait cependant concevoir que l'enveloppe soit également réalisée en PTFE.

Dans sa version la plus simple représentée en relation avec la figure 3, le barreau magnétique **2** est un simple parallélépipède rectangle. L'axe de rotation **6** du barreau est bien évidemment positionné de manière centrale par rapport aux faces principales du barreau.

Dans une version plus évoluée, telle qu'illustrée au sein des figures 1, 2, 4, 5 et 6, le barreau **2** comporte en outre des extensions verticales **20** prolongeant les faces latérales principales dudit barreau. Ces extensions verticales ou ailes **20** sont symétriques l'une de l'autre par rapport à l'axe de rotation **6** du barreau. Ce profil particulier permet d'optimiser le vortex généré par la rotation du barreau et s'avère particulièrement avantageux dans le cas de milieux liquides de viscosité élevée.

Selon une variante encore perfectionnée de cette forme de réalisation et représentée en figures 7 et 8, la base du barreau comporte également une lame **21** s'étendant sensiblement horizontalement, depuis la face latérale dudit barreau opposée à l'aile **20.** Là encore, on optimise de manière supplémentaire la pénétration du barreau dans le liquide et par voie de conséquence la genèse du vortex.

On a également représenté à la figure 9 une autre variante dudit barreau. Celui-ci se présente sous la forme d'une croix munie là encore d'ailes verticales **20** symétriques deux à deux par rapport à l'axe de rotation vertical 6 du barreau.

On conçoit dès lors que de par la mise en oeuvre de l'organe d'agitation de l'invention, il n'y a donc plus frottement du barreau magnétique contre le fond du récipient qui le reçoit. On s'affranchit donc des phénomènes d'usure tant du barreau magnétique proprement dit, que du fond de la cuve.

Au surplus, on a pu observer de par la mise en oeuvre de l'invention, une qualité optimisée des mélanges obtenus, avec des vitesses de rotation moindres, ce qui aboutit à une meilleure intégrité du mélange obtenu en raison de la diminution des phénomènes de cisaillement nés de la rotation du barreau magnétique.

Au surplus, en conférant au barreau magnétique un profil particulier du type de ceux précédemment décrits, on a pu obtenir des mélanges de bonne qualité nonobstant la mise en oeuvre de produits très visqueux tels que par exemple la gélose, ce que l'on ne savait faire à ce jour avec les agitateurs magnétiques de l'art antérieur.

## Revendications

1. Organe d'agitation d'un milieu liquide intégrant ou comportant un élément magnétique (2) destiné à être positionné au fond d'un récipient non magnétique recevant le milieu liquide à agiter, et à assurer l'agitation dudit milieu par rotation sur lui-même sous l'action d'un champ magnétique tournant autour d'un axe vertical généré par une source disposée sous ledit récipient, ledit organe d'agitation étant muni d'un axe vertical de rotation (6), dont les deux extrémités sont reçues au niveau de deux flasques (3, 4) parallèles entre eux et solidarisés l'un à l'autre, le flasque inférieur (3) reposant sur le fond dudit récipient, ***caractérisé :***
• **en ce que** les deux flasques (3, 4) présentent chacun des méplats (18) destinés à être parallèles l'un à l'autre deux à deux lorsque les deux flasques sont assemblés, et destinés à favoriser le stockage de l'ensemble constitué par lesdits flasques et l'élément magnétique sur sa tranche, lorsque l'organe d'agitation n'est pas en utilisation ;
• **en ce que** le flasque inférieur (3) et le flasque supérieur (4) sont solidarisés entre eux de manière réversible au moyen d'entretoises périphériques (5) ;
• et **en ce que** le flasque supérieur (4) est muni de lumières traversantes (9), destinées à coopérer avec l'extrémité supérieure desdites entretoises (5), lesdites lumières présentant un point de blocage réversible (12) afin d'assurer la stabilité de l'ensemble lors de l'utilisation.

2. Organe d'agitation d'un milieu liquide selon la revendication 1, ***caractérisé* en ce que** les deux flasques (3, 4) sont sensiblement de forme circulaire.

3. Organe d'agitation d'un milieu liquide selon l'une des revendications 1 et 2, ***caractérisé* en ce que** le flasque inférieur (3) comporte sur sa face destinée à venir au contact du fond du récipient des patins (8) réalisés en PTFE, et ce dans le souci d'éviter le contact direct entre le flasque inférieur et le fond du récipient.

4. Organe d'agitation d'un milieu liquide selon l'une des revendications 1 à 3, ***caractérisé* en ce que** l'axe vertical de rotation (6) de l'élément d'agitation (2) est reçu au niveau de paliers (14) ménagés à l'intérieur respectivement du flasque inférieur (3) et du flasque supérieur (4), lesdits paliers étant avantageusement réalisés en PEEK (PolyEthylEtherKetone).

5. Organe d'agitation d'un milieu liquide selon l'une des revendications 1 à 4, ***caractérisé* en ce que** l'élément magnétique (2) n'est pas parallélépipédique mais présente des extensions sensiblement verticales (20), s'étendant à partir des parois latérales le définissant, symétriques l'une de l'autre par rapport à l'axe vertical de rotation (6).

6. Organe d'agitation d'un milieu liquide selon la revendication 5, ***caractérisé* en ce que** la base de l'élément magnétique (2) comporte également une lame (21), s'étendant sensiblement horizontalement, depuis la face latérale dudit élément opposée à l'extension sensiblement verticale (20).

7. Organe d'agitation d'un milieu liquide selon l'une des revendications 1 à 4, ***caractérisé* en ce que** l'élément d'agitation (2) est sensiblement en forme de croix, et **en ce qu'**il présente des extensions verticales (20), symétriques deux à deux par rapport à l'axe de rotation vertical (6) dudit élément.

8. Agitateur magnétique comprenant un organe d'agitation selon l'une des revendications 1 à 7, destiné à agiter un milieu liquide comprenant un élément magnétique (2) destiné à être positionné au fond d'un récipient non magnétique recevant le milieu liquide à agiter, et une source disposée sous ledit récipient, destinée à générer un champ magnétique tournant apte à induire la rotation sur lui-même dudit élément magnétique.

## Claims

1. Unit for agitating a liquid medium that includes or comprises a magnetic element (2) intended to be positioned at the bottom of a nonmagnetic container receiving the liquid medium to be agitated, and to agitate said medium by rotation upon itself under the action of a magnetic field rotating around a vertical axis generated by a source placed under said container, said agitation unit being fitted with a vertical axis of rotation (6), whereof the two ends are received on two flanges (3, 4) parallel with each other and secured to each other, the lower flange (3) resting on the bottom of said container, **characterized**:
■ in that the two flanges (3, 4) each have plane parts (18) intended to be parallel with each other in twos when the two flanges are assembled, and intended to promote the storage of the assembly constituted by said flanges and the magnetic element on its edge, when the agitation unit is not in use;
■ in that the lower flange (3) and the upper flange (4) are secured to each other reversibly by means of peripheral struts (5);
■ and in that the upper flange (4) is fitted with through apertures (9), intended to engage with the upper end of said struts (5), said apertures having a reversible locking point (12) to stabilize the assembly during use.

2. Unit for agitating a liquid medium as claimed in claim 1, **characterized in that** the two flanges (3, 4) are substantially circular in shape.

3. Unit for agitating a liquid medium as claimed in one of claims 1 and 2, **characterized in that** the lower flange (3) comprises on its face intended to come into contact with the bottom of the container feet (8) made of PTFE, and does so in the interests of avoiding direct contact between the lower flange and the bottom of the container.

4. Unit for agitating a liquid medium as claimed in one of claims 1 to 3, **characterized in that** the vertical axis of rotation (6) of the agitation element (2) is received on bearings (14) provided inside the lower flange (3) and upper flange (4) respectively, said bearings being made to advantage of PEEK (PolyEthylEtherKetone).

5. Unit for agitating a liquid medium as claimed in one of claims 1 to 4, **characterized in that** the magnetic element (2) is not parallelepiped but has substantially vertical extensions (20), extending from the lateral walls that define it, symmetrical to each other relative to the vertical axis of rotation (6).

6. Unit for agitating a liquid medium as claimed in claim 5, **characterized in that** the base of the magnetic element (2) also comprises a blade (21), extending substantially horizontally, from the lateral face of said element opposite the substantially vertical extension (20).

7. Unit for agitating a liquid medium as claimed in one of claims 1 to 4, **characterized in that** the agitation element (2) is substantially in the shape of a cross, and **in that** it has vertical extensions (20), symmetrical in twos relative to the vertical axis of rotation (6) of said element.

8. Magnetic agitator including an agitation unit as claimed in one of claims 1 to 7, intended to agitate a liquid medium including a magnetic element (2) intended to be positioned at the bottom of a nonmagnetic container receiving the liquid medium to be agitated, and a source placed under said container, intended to generate a rotating magnetic field capable of inducing said magnetic element to rotate upon itself.

## Patentansprüche

1. Rühreinrichtung für ein flüssiges Medium, die ein Magnetelement (2) eingebaut hat oder umfasst, das dazu bestimmt ist, auf dem Grund eines nicht magnetischen, das zu rührende flüssige Medium aufnehmenden Behälters angeordnet zu werden und das Rühren des Mediums durch Drehung um sich selbst unter der Einwirkung eines durch eine unter dem Behälter angeordnete Quelle erzeugten, sich um eine vertikale Achse drehenden Magnetfelds sicherzustellen, wobei die Rühreinrichtung mit einer vertikalen Drehachse (6) ausgestattet ist, deren beide Enden auf der Höhe zweier zueinander parallelen und aneinander befestigten Scheiben (3, 4) aufgenommen sind, wobei die untere Scheibe (3) auf dem Grund des Behälters aufliegt, **dadurch gekennzeichnet, dass**
• die beiden Scheiben (3, 4) jeweils Abflachungen (18) aufweisen, die dazu bestimmt sind, paarweise zueinander parallel zu sein, wenn die beiden Scheiben zusammengesetzt sind, und die dazu bestimmt sind, die Lagerung der aus den Scheiben und dem Magnetelement bestehenden Einheit auf ihrem Abschnitt sicherzustellen, wenn die Rühreinrichtung nicht in Gebrauch ist;
• die untere Scheibe (3) und die obere Scheibe (4) mittels umfänglicher Abstandshalter (5) reversibel aneinander befestigt sind;
• und die obere Scheibe (4) mit Durchgangsöffnungen (9) ausgestattet ist, die dazu bestimmt sind, mit dem oberen Ende der Abstandshalter (5) zusammenzuwirken, wobei die Öffnungen einen reversiblen Arretierungspunkt (12) aufweisen, um die Stabilität der Einheit beim Gebrauch sicherzustellen.

2. Rühreinrichtung für ein flüssiges Medium nach Anspruch 1, **dadurch gekennzeichnet, dass** die beiden Scheiben (3, 4) im Wesentlichen kreisförmig sind.

3. Rühreinrichtung für ein flüssiges Medium nach einem der Ansprüche 1 und 2, **dadurch gekennzeichnet, dass** die untere Scheibe (3) auf ihrer Seite, die dazu bestimmt ist, mit dem Grund des Behälters in Kontakt zu kommen, aus PTFE hergestellte Gleitstücke (8) umfasst, und zwar, um den direkten Kontakt zwischen der unteren Scheibe und dem Grund des Behälters zu vermeiden.

4. Rühreinrichtung für ein flüssiges Medium nach einem der Ansprüche 1 bis 3, **dadurch gekennzeichnet, dass** die vertikale Drehachse (6) des Rührelements (2) auf der Höhe von Lagern (14) aufgenommen ist, die im Inneren der unteren Scheibe (3) bzw. der oberen Scheibe (4) ausgebildet sind, wobei die Lager vorteilhafter Weise aus PEEK (PolyEthylEtherKeton) hergestellt sind.

5. Rühreinrichtung für ein flüssiges Medium nach einem der Ansprüche 1 bis 4, **dadurch gekennzeichnet, dass** das Magnetelement (2) nicht quaderförmig ist, sondern im Wesentlichen vertikale Verlängerungen (20) aufweist, die sich ausgehend von dieses bildenden, zueinander in Bezug auf die vertikale Drehachse (6) symmetrischen Seitenwänden erstrecken.

6. Rühreinrichtung für ein flüssiges Medium nach Anspruch 5, **dadurch gekennzeichnet, dass** die Basis des Magnetelements (2) auch ein Blatt (21) umfasst, das sich ausgehend von der Seitenfläche des Elements entgegengesetzt zur im Wesentlichen vertikalen Verlängerung (20) im Wesentlichen horizontal erstreckt.

7. Rühreinrichtung für ein flüssiges Medium nach einem der Ansprüche 1 bis 4, **dadurch gekennzeichnet, dass** das Rührelement (2) im Wesentlichen kreuzförmig ist, und dass es in Bezug auf die vertikale Drehachse (6) des Elements paarweise symmetrische vertikale Verlängerungen (20) aufweist.

8. Magnetrührvorrichtung mit einer Rühreinrichtung nach einem der Ansprüche 1 bis 7, die dazu bestimmt ist, ein flüssiges Medium zu rühren, mit einem Magnetelement (2), das dazu bestimmt ist, auf dem Grund eines nicht magnetischen, das zu rührende flüssige Medium aufnehmenden Behälters angeordnet zu werden, und mit einer unter dem Behälter angeordneten Quelle, die dazu bestimmt ist, ein drehendes Magnetfeld zu erzeugen, das in der Lage ist, die Drehung des Magnetelements um sich selbst zu induzieren.
